# EUROPÄISCHE PATENTSCHRIFT

(11) **EP 0 098 979 B1**
(45) Veröffentlichungstag und Bekanntmachung des Hinweises auf die Patenterteilung: **30.12.1986**
(21) Anmeldenummer: 83105752.6
(22) Anmeldetag: 11.06.1983
(51) Int. Cl.: F01P 7/16

(54) **Vorrichtung zum Regeln der Temperatur in einem Kühlkreislauf eines Verbrennungsmotors, insbesondere eines Kraftfahrzeugmotors**
Temperature controlling device in a cooling circuit of an internal-combustion engine, especially for an automotive engine
Dispositif de réglage de température dans un circuit de refroidissement d'un moteur à combustion interne, spécialement pour un moteur de véhicule

(30) Priorität: 13.07.1982 DE 3226104
(43) Veröffentlichungstag der Anmeldung: 25.01.1984
(73) Patentinhaber: BEHR-THOMSON DEHNSTOFFREGLER GMBH & CO., D-70806 Kornwestheim (DE)
(72) Erfinder: Saur, Roland, D-7000 Stuttgart 31 (DE)
(74) Vertreter: Wilhelm, Hans-Herbert, Dr.-Ing.

## Beschreibung

Die Erfindung betrifft ein Thermostatventil zur Regelung der Temperatur der Kühlflüssigkeit einer Brennkraftmaschine, insbesondere eines Kraftfahrzeugmotors, das den Kühlmittelfluß von der Brennkraftmaschine durch einen Kurzschluß (By-Pass) und/oder durch einen Wärmetauscher zurück zur Brennkraftmaschine regelt, wobei ein Gehäuse für Dehnstoff die Ventilteller trägt und bei Erwärmung durch Ausfahren eines von einem auf unterschiedliche Abstände zu dem Gehäuse des thermostatischen Arbeitselementes einstellbaren Widerlager abgestützten Arbeitskolben den Hub des Ventiltellers bewirkt, wobei der augenblickliche Abstützpunkt des Arbeitskolbens im Widerlager mittels eines Stellorgans von äußeren Parametern bestimmt wird.

Es ist seit langem bekannt, die Temperatur des Kühlmittels und damit die Temperatur einer Brennkraftmaschine über ein Thermostatventil zu regeln, in dem das Thermostatventil so eingestellt wird, daß es ab einer bestimmten, unterhalb der Betriebstemperatur liegenden Temperatur die Verbindung zu dem Wärmetauscher freigibt. Dadurch wird erreicht, daß die Brennkraftmaschine in möglichst kurzer Zeit auf die Betriebstemperatur erwärmt wird.

Es ist auch ein Thermostatventil der eingangs genannten Art bekannt (GB-A-2 086 536), bei welchem dem Arbeitskolben des thermostatischen Arbeitselementes ein Widerlager in Form eines schwenkbar gelagerten Hebels zugeordnet ist, mit dem der Arbeitskolben formschlüssig verbunden ist. Der Hebel ist ferner an eine als Stellorgang dienende Druckdose angelenkt, die an das Saugrohr der Brennkraftmaschine angeschlossen und mit dem Saugrohrunterdruck beaufschlagt ist. Dadurch soll die Ventilstellung des Thermostatventils bei hoher Last an den erhöhten Kühlbedarf angepaßt werden. Bei der bekannten Bauart besteht die Gefahr, daß aufgrund von bestimmten Betriebssituationen innerhalb des Thermostatventils Veränderungen auftreten, die einen einwandfreien Betrieb und insbesondere ein kontrolliertes Regelverhalten ausschließen. Die formschlüssig mit dem Arbeitskolben des thermostatischen Arbeitselementes verbundene Druckdose zieht bei bestimmten Betriebszuständen den Arbeitskolben aus dem thermostatischen Arbeitselement heraus, so daß zwischen dem Ende des Arbeitskolbens und einer ihn umgebenden Membran ein Hohlraum entsteht. Bei der Erzeugung dieses Hohlraums entsteht zwangsläufig ein Unterdruck, so daß zwischen die Membran und den Arbeitskolben Kühlflüssigkeit eingesaugt wird. Wenn anschließend die Druckdose den Arbeitskolben wieder in das thermostatische Arbeitsventil hineindrücken soll, so muß erst die in dem Hohlraum befindliche Kühlflüssigkeit ausgetrieben werden, was, wenn es überhaupt vollständig erzielt wird, nur mit einer zeitlichen Verzögerung möglich ist, so daß die Ventilcharakteristik verfälscht ist.

Der Erfindung liegt die Aufgabe zugrunde, ein Thermostatventil der eingangs genannten Art mit einfachen und funktionssicheren Mitteln so auszubilden, daß eine Veränderung der Ventilcharakteristik mittels eines Stellorgans von äußeren Parametern bestimmbar wird, ohne daß die Gefahr einer ungewollten Verfälschung dieser Ventilcharakteristik besteht.

Dieses Aufgabe wird dadurch gelöst, daß als Widerlager für den Arbeitskolben ein Abstützkörper dient, der eine Abstützfläche für das freie Ende des Arbeitskolbens aufweist, an der sich der Arbeitskolben nur bis zur Schließstellung des Ventiltellers abstützt.

Mit dieser Ausbildung wird eine Trennstelle zwischen dem Arbeitskolben und dem Stellorgan im Bereich des Abstützkörpers vorgesehen, so daß sich das Stellorgan und der Abstützkörper insbesondere bei einem Zurückbewegen in Schließrichtung des Ventiltellers unabhängig von dem Arbeitskolben bewegen können. Es wird damit sichergestellt, daß der Arbeitskolben unter keiner der möglichen Betriebsbedingungen aus dem thermostatischen Arbeitselement herausgezogen wird, so daß Veränderungen innerhalb des thermostatischen Arbeitselementes unterbunden werden, die zu einer Verfälschung der Regelcharakteristik Ursache sein könnten.

Es ist somit eine wirksame Regelung möglich, die außer der vorliegenden Außentemperatur auch andere Werte als Führungsgrößen für die Regelung benutzen kann, beispielsweise die Abgastemperatur, die Drehzahl und/oder das Drehmoment der Brennkraftmaschine, den Unterdruck im Saugrohr, die Druckdifferenz an einer Unterdruckdose, die Öltemperatur o. dgl. Es ist möglich, unter Heranziehen dieser Werte die Temperatur der Brennkraftmaschine in gewissen Grenzen zu regeln, um den Betrieb der Brennkraftmaschine zu optimieren.

Weitere Merkmale und Vorteile der Erfindung ergeben sich aus der nachfolgenden Beschreibung der in der Zeichnung dargestellten Ausführungsbeispiele und den Unteransprüchen.
Figur 1 zeigt einen Schnitt durch eine Regelvorrichtung entsprechend der Erfindung mit einem linearen Stellglied und einem quer zum Arbeitskolben des thermostatischen Arbeitselementes verschiebbaren Abstützkörper,
Figur 2 eine Teilansicht einer Regelvorrichtung mit einem rotierenden Stellantrieb und einem ebenfalls quer zum Arbeitskolben des thermostatischen Arbeitselementes verschiebbaren Abstützkörper,
Figur 3 eine um 90° gedrehte Ansicht der Ausführungsform nach Fig. 2,
Figur 4 eine Teilansicht einer Regelvorrichtung mit einem linearen Stellantrieb und einer Hebelübersetzung zu dem Arbeitskolben des thermostatischen Arbeitselementes und
Figur 5 eine Ausführungsform einer erfindungsgemäßen Regelvorrichtung mit einem Widerlager, das einen koaxial zu dem Arbeitskolben des thermostatischen Arbeitselementes bewegbaren Abstützkörper aufweist.

Bei der Ausführungsform nach Fig. 1 ist ein Zulauf 17 für die Kühlflüssigkeit eines Verbrennungsmotors vorgesehen, der über ein Thermostatventil mit einem direkten Rücklauf 18 und/oder mit einem zu einem nicht dargestellten Wärmetauscher führenden Anschlußstutzen 15 verbindbar ist. Von dem Wärmetauscher führt in ebenfalls nicht dargestellter Weise eine Leitung zurück zu dem Verbrennungsmotor. Das Thermostatventil besitzt ein thermostatisches Arbeitselement, das einen Arbeitskolben 2 und ein Gehäuse 3 aufweist. In dem Gehäuse 3 ist ein Dehnstoff untergebracht, der sich bei Erwärmung ausdehnt und dabei den Arbeitskolben 2 aus dem Gehäuse 3 austreibt. Bei Abkühlung verringert der Dehnstoff sein Volumen, so daß der Arbeitskolben 2 wieder in das Gehäuse 3 hineingedrückt werden kann.

Mit dem Gehäuse 3 des thermostatischen Arbeitselementes ist fest ein Ventilteller 4 verbunden, beispielsweise durch Aufpressen oder Aufbördeln o. dgl., der mit einem konischen Rand einem rechtwinkligen Ventilsitz 16 zugeordnet ist, der von dem Anschlußstutzen 15 gebildet wird. Das aus dem Ventilteller 4 und dem Ventilsitz 16 gebildete Ventil verschließt oder öffnet die Verbindung zwischen dem Zulauf 17 und dem zum Wärmetauscher führenden Anschlußstutzen 15. Der Ventilteller 4 wird mit einer konischen Druckfeder 19 in der dargestellten Schließstellung gehalten.

Auf dem Gehäuse 3 ist mittels einer Gleitführung ein weiterer Ventilteller 20 angeordnet, der dem direkten Rücklauf 18 zugeordnet ist, der einen dem Ventilteller 20 zugeordneten Ventilsitz 21 aufweist. Der Ventilteller 20 ist mit einer Druckfeder 22 belastet, die sich im Bereich des Ventiltellers 4 an dem Gehäuse 3 abstützt. Der Zulauf 17 befindet sich zwischen den beiden Ventiltellern 4 und 20.

Der Arbeitskolben 2 des thermostatischen Arbeitselementes stützt sich an einem Widerlager 1 ab.

Bei einem Starten des Verbrennungsmotors und bei einem damit ausgelösten Umwälzen des Kühlmittels befindet sich das Thermostatventil in der in Fig. 1 dargestellten Position, d. h. die Verbindung von dem Zulauf zu dem Anschlußstutzen 15 ist geschlossen, und die Verbindung zu dem direkten Rücklauf 18 ist offen. Das Kühlmittel umströmt dabei das Gehäuse 3 des thermostatischen Arbeitselementes. Wenn eine durch die Auslegung des Dehnstoffes des thermostatischen Arbeitselementes festgelegte Temperatur erreicht wird, so wird der Arbeitskolben 2 nach einer bestimmten, 'von dem Dehnstoff abhängigen Charakteristik über einen bestimmten Arbeitsbereich ausgefahren. Der sich an dem Widerlager 1 abstützende Arbeitskolben 2 bewegt dann das Gehäuse 3 mit den Ventiltellern 4 und 20, so daß über einen gewissen Temperaturbereich zunächst beide Ventile 4,16 und 20, 21 offen sind, während anschließend bei weiterer Erhöhung der Temperatur das Ventil 20, 21 geschlossen wird und nur noch das Ventil 4, 16 geöffnet ist.

Um trotz des durch die Wahl des Dehnstoffes festgelegten Temperaturbereiches, in welchem der Arbeitskolben 2 mit linearer Bewegung aus dem Gehäuse 3 ausgefahren wird, den Arbeitsbereich des Thermostatventils auf verschiedene Temperaturniveaus durch einen Eingriff von außen verlegen zu können, ist das Widerlager 1 mit einem unabhängig von und relativ zu dem thermostatischen Arbeitselement verstellbaren Abstützkörper 5 versehen, der quer zur Achse des Arbeitskolbens 2 verschiebbar ist und der eine schräg zur Achse des Arbeitskolbens 2 geneigte Abstützfläche 13 aufweist. Durch Verschieben des Abstützkörpers 5 quer zu dem Arbeitskolben können die jeweils zum Einsatz kommenden Abstützpunkte auf einen unterschiedlichen Abstand zu dem Gehäuse 3 und damit dem Ventilteller 4 in einem Bereich X verändert werden, so daß damit von außen der Arbeitsbereich des Thermostatventils veränderbar ist. Die Verschieberichtung des Abstützkörpers 5 und die Neigung der Abstützfläche 13 werden relativ zu der Achse des Arbeitskolbens 2 so gewählt, daß die Verstellbewegung des Abstützkörpers mit einer Untersetzung in eine Veränderung des Bereichs X umgewandelt wird, gegebenenfalls kann auch eine Übersetzung eingestellt werden. In der dargestellten Stellung des Abstützkörpers 5 befindet sich der am weitesten von dem Gehäuse 3 und dem Ventiller 4 entfernte Abstützpunkt der Abstützfläche 13 im Einsatz, so daß ein Öffnen des Ventils 4, 16 (und Schließen des Ventils 20, 21) erst bei einer erhöhten Temperatur des Kühlmittels erfolgt, was beispielsweise bei niedrigen Außentemperaturen gewünscht ist. Der Arbeitskolben 2 muß erst einen Leerweg von der Größe X zurücklegen, bevor er sich tatsächlich an der Abstützfläche 13 abstützt und durch ein weiteres Ausfahren aus dem Gehäuse 3 dieses und die Ventilteller 4 und 20 verschieben kann. Durch Verschieben des Arbeitskörpers 5 aus der dargestellten Extremstellung (in Fig. 1 nach links) kann der Leerweg des Arbeitskolbens 2 verkleinert werden, so daß damit der Arbeitsbereich des thermostatischen Arbeitselementes und damit des Thermostatventils auf ein niedrigeres Temperaturniveau verlagert wird, wie dies beispielsweise bei hohen Außentemperaturen gewünscht ist. Bei gleicher Erwärmung des thermostatischen Arbeitselementes erreicht dann der Arbeitskolben 2 die Anschlagfläche 13 früher, so daß dann die Öffnungsbewegung des Ventils 4, 16 (und die Schließbewegung des Ventils 20, 21) früher beginnt. Wie leicht verständlich ist, können auch zwischen den beiden Endpunkten der schrägen Abstützfläche 13 liegende Abstützpunkte gewählt werden, so daß der Arbeitsbereich des Thermostatventils in den gewählten Grenzen stufenlos veränderbar ist.

Das Verschieben des Abstützkörpers 5 des Widerlagers 1 erfolgt bei der dargestellten Ausführungsform durch ein Stellglied 9, das als thermostatisches Arbeitselement ausgebildet ist. Bei Erwärmung wird ein Arbeitskolben 23 aus dem thermostatischen Arbeitselement 9 ausgefahren. der bei Abkühlung entsprechend wieder zurückbewegt wird, wozu eine Rückstellfeder 25 vorgesehen ist, die den Abstützkörper 5 belastet, der ein koaxial zu dem Arbeitskolben 23 ausgerichteter Kolben ist, der in einer Führung eines. Gehäuses 26 gleitet, die einteilig mit dem AnschluBstutzen 15 ausgebildet ist. In dieses Gehäuse 26 ist das thermostatische Arbeitselement 9 mit einem Gewindeansatz 27 eingeschraubt.

Das thermostatische Arbeitselement 9 ist in bekannter Weise mit einem elektrischen Heizelement versehen, beispielsweise einem PTC-Widerstand, so daß die lineare Bewegung des Arbeitskolbens und damit das Einstellen des Arbeitsbereiches des Thermostatventils elektrisch gesteuert werden kann. Die Stromzufuhr zu dem thermostatischen Arbeitselement wird von einem Signalwandler 28 bewirkt, der aufgrund verschiedenster Führungsgrößen aktiviert werden kann. Beispielsweise ist es damit möglich, nicht nur die Außentemperatur oder auch anstelle der Außentemperatur weitere Führungsgrößen für eine Veränderung des Arbeitsbereiches des Thermostatventils heranzuziehen, beispielsweise die Abgastemperatur, die Drehzahl oder das Drehmoment des Verbrennungsmotors, den Unterdruck im Saugrohr, die Druckdifferenz in einer Unterdruckdose oder die Öltemperatur o. dgl. Um dabei den Arbeitsbereich des Thermostatventils verändern zu können, auch wenn der Arbeitskolben 2 des thermostatischen Arbeitselementes des Thermostatventils bereits ganz oder teilweise ausgefahren ist, muß die Rückstellfeder 25 so ausgelegt werden, daß sie die Kraft der Feder 19 überwinden und das Ventil 4, 16 durch Verschieben des Gehäuses 3 mit dem Ventilteller 4 öffnen kann.

Bei dem dargestellten Ausführungsbeispiel ist der Anschlußstutzen 15 mit dem Thermostatventil und dem verstellbaren Widerlager 1 als eine Baueinheit ausgebildet, die als Ganzes montiert und gegebenenfalls ausgetauscht werden kann.

Das Ausführungsbeispiel nach Fig. 1 kann auch derart abgewandelt werden, daß die Vorrichtung ohne Zufuhr einer Hilfsenergie arbeitet, d. h., das thermostatische Arbeitselement 9 führt eine Verstellung des Abstützkörpers 5, abhängig von der Umgebungstemperatur, aus. Beispielsweise kann das thermostatische Arbeitselement 9 durch Wahl des in ihm enthaltenen Dehnstoffes so ausgelegt werden, daß bei niedriger Umgebungstemperatur bis zum Beispiel 15 °C ein öffnen des Ventils 4, 16 ab einer höheren Temperatur des Kühlmittels beginnt als bei Umgebungstemperaturen von mehr als 15 °C. In diesem. Falle müßten gegenüber der Darstellung nach Fig. 1 das thermostatische Arbeitselement 9 und die Rückstellfeder 25 gegeneinander vertauscht werden, so daß bei eingefahrenem Arbeitskolben 23 des Arbeitselementes niedrige Umgebungstemperatur der in Einsatz kommende Abstützpunkt der Abstützfläche 13 weiter von dem Gehäuse 3 und dem Ventiller 4 und auch dem Ventilsitz 16 entfernt ist, als bei ausgefahrenem Arbeitskolben 23 des Arbeitselementes 9 (höhere Umgebungstemperatur).

In den Fig. 2 bis 5 sind weitere Ausführunsbeispiele für Stellantriebe dargestellt, mit denen der Arbeitsbereich eines Thermostatventils entsprechend Fig. 1 verlagert werden kann, indem für den dem Arbeitskolben 3 des thermostatischen Arbeitselementes ein von außen verstellbares Widerlager vorgesehen ist. Dabei können lineare Stellantriebe oder auch drehende Stellantriebe vorgesehen werden. Die dargestellten Ausführungsbeispiele stellen nur einen Ausschnitt aus den verschiedensten Möglichkeiten dar, die mit oder ohne Zufuhr einer Hilfsenergie arbeiten können. Es können ohne weiteres auch Stellorgane mit hydraulischen oder pneumatischen Stellgliedern vorgesehen werden.

Bei dem Ausführungsbeispiel nach Fig. 2 und 3 ist ein in seiner Drehrichtung umkehrbarer Drehmotor 10 als Stellglied vorgesehen, der mit einem Antriebsritzel 29 in eine Zahnstange 30 eines Abstützkörpers 6 eingreift, der quer zu der Achse eines Arbeitskolbens 2 eines thermostatischen Arbeitselementes hin und her bewegbar ist, um den Arbeitsbereich um den Betrag X eines Thermostatventils zu verstellen. Mit der Zahnstange 30 ist eine schräg zur Achse des Arbeitskolbens 2 verlaufende Abstützfläche 14 verbunden. Dabei wird der Drehmotor 10 so ausgelegt, daß er auch gegen die Kraft der Feder 19 des Thermostatventils arbeiten kann.

Bei dem Ausführungsbeispiel nach Fig. 4 ist wieder ein Stellglied 11 mit linearer Antriebsbewegung vorgesehen, beispielweise ein Thermostatelement oder ein Hubmagnet oder ein Motor mit einer Drehspindel, der einen als doppelarmigen Hebel ausgebildeten Abstützkörper 7 belastet, der um eine quer zur Achse eines Arbeitskolbens 2 eines thermostatischen Arbeitselementes eines Thermostatventils verlaufende Achse verschwenkbar ist. Koaxial zu dem Arbeitskolben 2 wird der doppelarmige Hebel 7 mit einer Druckfeder 31 belastet, die die Rückstellbewegung bewirkt und die stärker als die nicht dargestellten Ventilfedern ist.

Bei dem Ausführungsbeispiel nach Fig. 5 ist der Abstützkörper 8 unmittelbar in axialer Richtung des Arbeitskolbens 2 eines thermostatischen Arbeitselementes eines Thermostatventils verstellbar. Der Abstützkörper 8 ist beispielsweise der Arbeitskolben eines thermostatischen Arbeitselementes 12, das elektrisch beheizt ist, d.h. mit einer Hilfsenergie arbeitet, oder das ohne Hilfsenergie arbeitet und auf die Umgebungstemperatur derart anspricht. daß sein Arbeitskolben bei niedriger Umgebungstemperatur eingefahren bleibt und erst ab einer bestimmten Umgebungstemperatur ausfährt. In gleicher Weise kann der Abstützkörper 8 auch die Spindel eines Drehspindelmotors sein. Ebenso kann er auch der Kolben eines Hubmagneten sein.

Anstelle einer Zahnschiene entsprechend dem Ausführungsbeispiel nach Fig. 2 und 3 kann auch ein um eine zum Ritzel 29 parallele Achse drehbare, mit einer Außenverzahnung versehene Scheibe vorgesehen werden, die auf ihrer dem Arbeitskolben 2 zugewandten Seite mit einer als Abstützfläche dienenden Nockenfläche versehen ist, durch die unterschiedliche Arbeitsbereiche für den Arbeitskolben einstellbar sind.

## Patentansprüche

1. Thermostatventil zur Regelung der Temperatur der Kühlflüssigkeit einer Brennkraftmaschine, insbesondere eines Kraftfahrzeugmotors, das den Kühlmittelfluß von der Brennkraftmaschine durch einen Kurzschluß (By-Pass) und/oder durch einen Wärmetauscher zurück zur Brennkraftmaschine regelt, wobei ein Gehäuse (3) für Dehnstoff die Ventilteller (4) trägt und bei Erwärmung durch Ausfahren eines von einem auf unterschiedliche Abstände zu dem Gehäuse (3) des thermostatischen Arbeitselements einstellbaren Widerlager (1) abgestützten Arbeitskolben (2) den Hub des Ventiltellers (4) bewirkt, wobei der augenblickliche Abstützpunkt des Arbeitskolbens (2) im Widerlager (1) mittels eines Stellorgans (5) von äußeren Parametern bestimmt wird, dadurch gekennzeichnet, daß als Widerlager (1) für den Arbeitskolben (2) ein Abstützkörper (5, 6, 7, 8) dient, der eine Abstützfläche (13, 14) für das freie Ende des Arbeitskolbens (2) aufweist, an der sich der Arbeitskolben (2) nur bis zur Schließstellung des Ventiltellers (4) abstützt.

2. Thermostatventn nach Anspruch 1, dadurch gekennzeichnet, daß das Stellorgan ein thermostatisches Arbeitselement (9, 12) ist.

3. Thermostatventil nach Anspruch 1, dadurch gekennzeichnet, daß das Stellorgan ein durch Hilfsenergie betätigbares Stellglied (9, 10, 11, 12) enthält.

4. Thermostatventil nach Anspruch 3, dadurch gekennzeichnet, daß als Stellglied ein elektrisch beheizbares thermostatisches Arbeitselement (9, 11) dient.

5. Vorrichtung nach einem der Ansprüche 1 bis 4, dadurch gekennzeichnet, daß der Abstützkörper (7, 8) in axialer Richtung des Arbeitskolbens (2) verstellbar ist.

6. Vorrichtung nach einem der Ansprüche 1 bis 4, dadurch gekennzeichnet, daß der Abstützkörper (5, 6) quer zur Achse des Arbeitskolbens (2) verstellbar und mit einer schräg zur Achse des Arbeitskolbens (2) geneigten Abstützfläche (13, 14) versehen ist.

7. Vorrichtung nach einem der Ansprüche 1 bis 4, dadurch gekennzeichnet, daß der Abstützkörper eine verdrehbare Scheibe ist, die eine dem Arbeitskolben (2) zugewandte Nockenfläche aufweist.

8. Vorrichtung nach einem der Ansprüche 1 bis 7, dadurch gekennzeichnet, daß das Widerlager (1) mit dem Abstützkörper (5) in einem Anschlußstutzen (15) untergebracht ist.

9. Vorrichtung nach Anspruch 8, dadurch gekennzeichnet, daß der Anschlußstutzen (15) als Ventilsitz (16) für den mit dem Gehäuse (3) des thermostatischen Arbeitselementes verbundenen Ventilteller (4) gestaltet ist.

10. Vorrichtung nach Anspruch 8 oder 9, dadurch gekennzeichnet, daß der Anschlußstutzen (15) mit dem thermostatischen Arbeitselement und dem Widerlager (1) und dem Stellglied (9) eine Baueinheit bildet.

## Claims

1. Thermostatic valve for regulating the temperature of the coolant of an internal combustion engine, particularly a motor vehicle engine, which valve controls the coolant flow from the internal combustion engine through a closed circuit (by-pass) and/or through a heat exchanger back to the internal combustion engine, a housing (3) for expanding material bearing the valve discs (4) and, when heated, causing the valve disc (4) to lift as a result of the extension of a working piston (2) supported by an abutment which can be set at different intervals from the housing (3) of the thermostatic working element, the immediate point of support of the working piston (2) in the abutment (1) being determined by external parameters with the aid of a control element (5), characterised in that a supporting element (5, 6, 7, 8) having a supporting face (13, 14) for the free end of the working piston (2) serves as the abutment (1) for the piston (2), the latter being supported on this supporting face (13, 14) only as far as the closed position of the valve disc (4).

2. Thermostatic valve according to Claim 1, characterised in that the control element is a thermostatic working element (9, 12).

3. Thermostatic valve according to Claim 1, characterised in that the control element contains an actuator (9, 10, 11, 12) which can be actuated by auxiliary power.

4. Thermostatic valve according to Claim 3, characterised in that an electrically heatable thermostatic working element (9, 11) serves as the actuator.

5. Device according to any one of Claims 1 to 4, characterised in that the supporting element (7, 8) is adjustable in the axial direction of the working piston (2).

6. Device according to anyone of Claims 1 to 4, characterised in that the supporting element (5, 6) is adjustable transversely with respect to the axis of the working piston (2) and is provided with a supporting face (13, 14) inclined obliquely to the axis of the working piston (2).

7. Device according to any one of Claims 1 to 4, characterised in that the supporting element is a rotatable disc which has a cam face directed towards the working piston (2).

8. Device according to any one of Claims 1 to 7, characterised in that the abutment (1) is fitted with the supporting element (5) in a connecting piece (15).

9. Device according to Claim 8, characterised in that the connecting piece (15) is designed as a valve seat (16) for the valve disc (4) which is . connected to the housing (3) of the thermostatic working element.

10. Device according to Claim 8 or 9, characterised in that the connecting piece (15), combined with the thermostatic working element, the abutment (1) and the actuator (9), forms a modular unit.

## Revendications

1. Soupape thermostatique pour régulation de la température du liquide de refroidissement d'un moteur à combustion interne, notamment un moteur de véhicule automobile, qui règle l'écoulement du liquide de refroidissement à partir du moteur par l'intermédiaire d'un court-circuit (dérivation) et/ou d'un échangeur de chaleur et en retour vers le moteur, et dans lequel un carter (3) pour une matière dilatable porte le plateau de soupape (4) et produit, lors d'un échauffement, par un mouvement de sortie d'un piston de travail (2) soutenu par un contre-appui (1) réglable à des espacements différents par rapport au carter (3) de l'élément de travail thermostatique, la course du plateau de soupape (4), le point d'appui instantané du piston de travail (2) dans le contre-appui (1) étant déterminé par des paramètres extérieurs au moyen d'un organe d'actionnement (5), caractérisée en ce qu'il est prévu comme contre-appui (1) pour le piston de travail (2) un corps d'appui (5, 6, 7, 8), qui comporte pour l'extrémité libre du piston de travail (2) une surface d'appui (13, 14) contre laquelle s'appuie le piston de travail (2) seulement jusqu'à la position de fermeture du plateau de soupape (4).

2. Soupape thermostatique selon la revendication 1, caractérisée en ce que l'organe d'actionnement est un élément de travail thermostatique (9, 12).

3. Soupape thermostatique selon la revendication 1, caractérisée en ce que l'organe d'actionnement contient un élément d'actionnement (9, 10, 11, 12) pouvant être entraîné par une énergie auxiliaire.

4. Soupape thermostatique selon la revendication 3, caractérisée en ce qu'il est prévu comme élément d'actionnement un élément de travail thermostatique (9, 11) pouvant être chauffé électriquement.

5. Dispositif selon une des revendications 1 à 4, caractérisé en ce que le corps d'appui (7, 8) est déplaçable dans une direction axiale du piston de travail (2).

6. Dispositif selon une des revendications 1 à 4, caractérisé en ce que le corps d'appui (5, 6) est déplaçable perpendiculairement à l'axe du piston de travail (2) et est pourvu d'une surface d'appui (13, 14) inclinée en oblique par rapport à l'axe du piston de travail (2).

7. Dispositif selon une des revendications 1 à 4, caractérisé en ce que le corps d'appui est un disque tournant qui comporte une surface de came tournée vers le piston de travail (2).

8. Dispositif selon une des revendications 1 à 7, caractérisé en ce que le contre-appui (1) est logé avec le corps d'appui (5) dans une tubulure de raccordement (15).

9. Dispositif selon la revendication 8, caractérisé en ce que la tubulure de raccordement (15) est agencée sous forme d'un siège de soupape (16) pour le plateau de soupape (4) relié au carter (3) de l'élément de travail thermostatique.

10. Dispositif selon la revendication 8 ou 9, caractérisé en ce que la tubulure de raccordement (15) constitue un ensemble unitaire avec l'élément de travail thermostatique, le contre-appui (1) et l'organe d'actionnement (9).
